# EUROPÄISCHE PATENTSCHRIFT

(11) **EP 0 023 999 B1**
(45) Veröffentlichungstag und Bekanntmachung des Hinweises auf die Patenterteilung: **09.03.1983**
(21) Anmeldenummer: 80104424.9
(22) Anmeldetag: 28.07.1980
(51) Int. Cl.: B24C 3/26

(54) **Putzmaschine für Gussstücke**
Cleaning machine for castings
Machine d'ébarbage

(30) Priorität: 03.08.1979 DE 2931578
(43) Veröffentlichungstag der Anmeldung: 18.02.1981
(73) Patentinhaber: BMD Badische Maschinenfabrik Durlach GmbH, 76227 Karlsruhe (DE)
(72) Erfinder: Weis, Martin, D-7505 Ettlingen (DE); Dumbs, Hermann, D-7562 Gernsbach (DE)
(74) Vertreter: Lichti, Heiner, Dipl.-Ing.

## Beschreibung

Die Erfindung betrifft eine Putzmaschine für Gußstücke mit einer Putztrommel, die mit einem Zentriwinkel von ca. 120° um ihre Längsachse oszillierend angetrieben, von einer stirnseitigen Einfüllöffnung zu einer gegenüberliegenden Austragsöffnung geneigt angeordnet und mit einer sich in der Längsachse erstreckenden Strahlöffnung versehen ist, und mit ein oder mehr oberhalb der Strahlöffnung ortfest angeordneten Schleuderrädern.

Im Gegensatz zu chargenweise arbeitenden Putzmaschinen haben Putztrommein des vorgenannten Aufbaus den Vorteil einer kontinuierlichen Arbeitsweise, in dem die Gußstücke an der einen Stirnseite aufgegeben, während des Durchlaufs mit ggfs. einstellbarer Geschwindigkeit gestrahlt und an der anderen Stirnseite der Trommel kontinuierlich ausgetragen werden. Um die Schleuderräder mit den Zuführungsleitungen für die Strahlmittel nicht bewegen zu müssen, sind diese ortsfest angebracht. Die Putztrommel bewegt sich mit ihrer umfangsseitigen Strahlöffnung unter den Schleuderrädern hin und her. Der Zentriwinkel der oszillierenden Bewegung und damit auch die Breite der Strahlöffnung richten sich im wesentlichen nach dem gewünschten Füllungsgrad der Trommel und der Forderung, daß die Gußstücke in der Trommel nach Möglichkeit vollständig umgewälzt werden sollen. Hierbei hat sich ein Zentriwinkel von ca. 120° als günstig erwiesen. Gleichwohl läßt sich die Forderung nach vollständiger Umwälzung der Gußstücke bei oszillierend arbeitenden Putztrommeln wesentlich schwieriger erfüllen, als bei den chargenweise arbeitenden, jedoch kontinuierlich umlaufenden Trommeln.

Bei einer bekannten Ausführungsform (DE-A-24 24 086) weist die Putztrommel einen teilzylindrischen Querschnitt auf. Im Bereich der Öffnungsränder ist die Trommelwandung nach innen abgewinkelt eingezogen, um einen größtmöglichen Zentriwinkel für die oszillierende Bewegung zu erreichen, ohne daß die Gefahr besteht, daß die Gußstücke über den Öffnungsrand herausfallen. Dennoch lassen sich mit einer solchen Trommel, wie auch bei kontinuierlich umlaufenden Trommeln, bei vielen Gußstückformen keine befriedigenden Putzergebnisse erreichen, da die Trommelfüllung an der glatten zylindrischen Wandung abrutscht, ohne daß es zum Umwälzen kommt. Es sind deshalb bei kontinuierlich umlaufenden Trommeln Einbauten bekannt (US-A-2440 819), um sicherzustellen, daß die Gußstücke gewendet und auf allen Seiten gestrahlt werden. Diese Einbauten müssen an die jeweilige Gußstückform und -größe angepaßt werden, um einerseits die Forderung nach vollständiger Umwälzung zu erfüllen, andererseits empfindliche Gußstücke nicht zu beschädigen. Dies erfordert vielfach umfangreiche Vorversuche. Auch sind kontinuierlich arbeitende Trommeln in Form eines regelmäßigen Achtecks bekannt, die aber gleichfalls ein Umwälzen bei jeder Gußstückform und -größe nicht gewährleisten. Schließlich sind oszillierend arbeitende Trommeln bekannt (DD-A-34667), bei denen die innere Trommelkontur sägezahnartig profiliert ist. Solche Trommeln sind wiederum für kleine und einfache Gußstücke, die im Zahngrund liegenbleiben können, wie auch für Gußstücke verwickelter Form ungeeignet, da diese hängen bleiben und sich verhaken können.

Außer diesen mit starrer Putztrommel arbeitenden Putzmaschinen sind auch solche bekannt, bei denen die Trommelwandung durch ein oszillierend angetriebenes Muldenband oder ein kontinuierlich umlaufendes Raupenband gebildet wird (GB-A-801 683, CH-A-68 860). Hierbei treten allerdings hinsichtlich der Umwälzung der Gußstücke die gleichen Probleme wie bei Putztrommeln mit starrer Wandung auf. Hinzukommen Schwierigkeiten in funktionstechnischer Hinsicht, da diese Bänder aus verschleißfestem Material hergestellt, infolgedessen als Schuppenbänder ausgebildet sein müssen. Im übrigen sind solche Konstruktionen sehr kostenaufwendig.

Der Erfindung liegt die Aufgabe zugrunde, eine Putzmaschine des eingangs geschilderten Aufbaus mit oszillierend angetriebener Putztrommel so auszubilden, daß - unabhängig von der Werkstückform und dem Füllungsgrad der Putztrommel - stets eine vollständige Umwälzung der Gußstücke sichergestellt ist.

Diese Aufgabe wird erfindungsgemäß dadurch gelöst, daß die Wandung der Trommel einen polygonartigen Querschnitt besitzt und zwei einen Winkel von ca. 120° zwischen sich einschließende Bodenteile und sich daran zur Strahlöffnung anschließende Wandteile aufweist.

Aufgrund des Öffnungswinkels der beiden Bodenteile von 120° wird der größte Teil der Trommelwandung von diesen Bodenteilen gebildet. Der Winkel von 120° führt dazu, daß bei einem Oszillationswinkel von gleichfalls ca. 120° in den beiden Endlagen der Trommel jeweils ein Bodenteil etwa senkrecht steht, sodaß selbst diejenigen Gußstücke, die bis in die Endlage ohne Relativbewegung gegenüber der Trommelwandung mitgenommen werden, spätestens in dieser Lage umkippen und zurückfallen. Praktische Versuche haben gezeigt, daß dieses Ergebnis auch unabhängig von der Form der Gußstücke eintritt.

In bevorzugter Ausführung beträgt der von den Bodenteilen eingeschlossene Winkel etwas weniger als 120°, z. B. zwischen 110° und 116°. Dadurch wird erreicht daß bei einem Oszillationswinkel von 120° jeweils eines der Bodenteile in den Endlagen der Trommel schwach nach innen geneigt ist, sodaß selbst große und sperrige Gußstücke spätestens in dieser Lage kippen.

Die erfindungsgemäße Ausbildung der Trommel führt nicht nur zu einwandfrei gestrahl-

ten Gußstücken, sondern ist insbesondere gegenüber Putzmaschinen mit Mulden- oder Raupenband wesentlich kostengünstiger.

Die sich jeweils an die Bodenteile anschließenden Wandteile konnen aus zwei Wandabschnitten bestehen, deren Winkellage zueinander und zu dem Bodenteil so bemessen ist, daß die Wandung der Trommel im Bereich des Randes der Strahlöffnung schwach nach innengezogen ist. Hierdurch wird vermieden, daß auch ein Gußtück, das ins Trudeln kommt, aus der Trommel herausfallen kann.

Gemäß einem weiteren Ausführungsbeispiel der Erfindung ist im Bereich des Stoßes der beiden Bodenteile eine den Stoß innenseitig überdeckende Profilleiste angeordnet. Diese Profilleiste sorgt dafür, daß während der Trommelbewegung ein Gußstück nicht von einem Bodenteil ungehindert auf das andere abrutschen kann, vielmehr ein Hindernis vorfindet, das für eine Umwälzung sorgt. Hierbei ist allerdings zu betonen, daß - im Gegensatz zum Stand der Technik - eine einzige solche Profilleiste ausreicht.

Die Profilleiste ist vorteilhafterweise mittels Schrauben und den beiden Bodenteilen außenseitig anliegenden Konterstücken befestigt. Diese Ausführung bietet dann besondere Vorteile, wenn die einzelnen Wandabschnitte nicht zu einem einstückigen Trommelkörper verbunden, sondern einzeln an der Trommel befestigt sind. In diesem Fall werden die beiden Bodenteile durch die Profilleiste und das Konterstück miteinander verspannt und zugleich der zwischen ihnen vorhandene Spalt abgedichtet.

Mit Vorzug sind die Boden- und Wandteile an einer Tragkonstruktion der Trommel lösbar befestigt. Dabei kann die Tragkonstruktion aus wenigstens zwei Tragringen und diese verbindenden Längsträgern bestehen, wobei die Boden- und Wandteile an den Tragringen lösbar befestigt sind. Die Boden- und Wandteile, die im allgemeinen einem unterschiedlich starken Verschleiß ausgesetzt sind, können also einzeln ausgetauscht werden.

Mit Vorzug ist zu diesem Zweck vorgesehen, daß die Boden- und Wandteile auf ihrer Außenseite Ansätze aufweisen und mittels an diesen und den Tragringen angreifender Keile befestigt sind. Diese Keilverbindung ist insbesondere für den robusten Betrieb in der Gußputzerei besonders geeignet und gestattet eine einfache Montage und einen leichten Austausch der Boden- und Wandteile.

Gemäß einer vorteilhaften Ausführungsform weisen die Boden- und Wandteile an ihrer Außenseite einen den Ansatz bildenden Steg und die Tragringe einen zu den Boden- bzw. Wandteilen parallelen Flansch auf, der seitlich angeordnete Schlitze zur Aufnahme der axialen Enden der Stege besitzt, wobei die Stege im Bereich ihrer Enden je ein Loch für den den Flansch der Tragringe hintergreifenden Keil aufweisen. Ggfs. kann der Keil mittels eines lösbar an ihm angebrachten Anschlags gesichert sein. Die Keilverbindung hat nicht nur die vorgenannten Vorteile hinsichtlich der Montage und des Austauschs, sondern auch den Vorteil, daß die sich selbst nach Strahlmittel-zutritt, der bei anderen Verbindungen zum Verschweißen führt, stets einfach lösen läßt.

Weitere vorteilhafte Ausführungsformen der Erfindung sind in den Ansprüchen 11 bis 15 gekennzeichnet.

Nachstehend ist die Erfindung anhand der Zeichnung beschrieben, die ein Ausführungsbeispiel der Erfindung wiedergibt. In der Zeichnung zeigen :
Figur 1 Eine Seitenansicht der Putzmaschine in schematischer Darstellung ;
Figur 2 einen Schnitt 11-11 gemäß Figur 1 ;
Figur 3 eine teilweise geschnittene, vergrößerte Ansicht der Keilverbindung ;
Figur 4 einen Schnitt IV-IV gemäß Figur 1 ;
Figur 5 einen Schnitt V-V gemäß Figur 1 und
Figur 6 einen vergrößerten Schnitt des Details VI in Figur 2.

Die in Figur 1 schematisch gezeige Putzmaschine besteht aus einer Putztrommel 1 und einer diese staubdicht umgebenden Putzkabine 2, die stirnseitig durch Gummivorhänge 3, 4 od. dgl. verschlossen ist. An der Decke der Putzkabine 2 sind zwei oder mehr Schleuderräder 5 ortsfest angebracht. Die Zufuhr der Gußstücke kann beispielsweise über eine Schwingrinne 6 erfolgen, während der Austrag durch den Gummivorhang 4 über eine nicht dargestellte Rutsche od. dgl. geschieht.

Die Putztrommel 1 weist Laufringe 7 auf, mittels der sie auf Rollensätzen 8 läuft. Der Antrieb kann herkömmlicher Art sein. Die Achse der Putztrommel 1 ist von der Einfüllöffnung 9 zur Austragsöffnung 10 hin fallend geneigt. Statt dessen können aber auch die Laufringe 7 lotrecht und nur die Trommelwandung geneigt angeordnet sein. Die Putztrommel 1 weist ferner eine Tragkonstruktion auf, die aus Längsträgern 11, z. B. aus Vierkantrohr, und aus mehreren nebeneinander angeordneten Ringen 12 besteht, die an den Längsträgern 11 befestigt sind. Die Längsträger selbst verbinden die Laufringe 7 miteinander bzw. mit einem an der Austragsöffnung 10 angeordneten Endflansch 13.

Wie aus Fig. 2 erkennbar, ist die Einfüllöffnung 9 in einer Scheibe 14 vorgesehen, die ortsfest angeordnet ist und zum stirnseitigen Abschluß 15 der Putztrommel 1 einen nur geringen Spalt freiläßt. Die Wandung der Putztrommel 1 ist im Bereich unterhalb der Schleuderräder 5 (Fig. 1) unter Bildung einer Strahlöffnung (16) sektorförmig ausgeschnitten. Der Sektor ist so gewählt, daß die Trommel bei oszillierender Drehung um ihre Längsachse einen Zentriwinkel von etwa 120° überstreichen kann, ohne daß das Strahlmittel auf den Rand der Strahlöffnung 16 oder außerhalb derselben aufprallt.

Die Trommelwandung weist zwei großflächige Bodenteile 17 auf, die in der Ruhestellung der Putztrommel 1 in deren unteren Scheitel zusammenstoßen. Dabei schließen die beiden Bodenteile 17 einen Winkel a von etwas weniger als 120°, z. B. von 112° ein. An die großflächigen Bodenteile 17 schließt sich ein Wandteil 18 an, der aus zwei Wandabschnitten 20, 21 besteht. Diese Wandabschnitte 20, 21 sind so ausgebildet und angeordnet, daß die Trommelwandung im Bereich der Strahlöffnung 16 schwach nach innen eingezogen ist, wie dies die Anordnung des Wandabschnittes 21 erkennen läßt. Die Bodenteile 17 und die Wandabschnitte 20, 21 sind beim wiedergegebenen Ausführungsbeispiel nicht als einstückiger Körper hergestellt, sondern bestehen aus einzelnen Leisten 25 gleicher Abmessung, deren Länge etwa dem Abstand der Ringe 12 (Fig. 1) entspricht. Jede Leiste 22 weist auf ihrer Außenseite einen Steg 23 auf, ist also als T-Profil ausgebildet. Ebenso sind die Tragringe 12 T-profilartig gestaltet, besitzen also einen Flansch 24, der im wesentlichen parallel zu den Leisten 22 angeordnet ist, und einen nach außen weisenden Steg 25. Die Flanschen 24 der Tragringe 12 sind dabei in einer der Anordnung der Bodenteile 17 und Wandteile 18 entsprechenden Querschnittskontur angeordnet. Zur Verbesserung der Aussteifung der Trommelwandung durch die Tragringe 12 kann deren Steg 25 eine Außenkontur aufweisen, die über den Umfang variiert, um auf diese Weise das für die Aufnahme der Biegekräfte verantwortliche Flächenmoment dem Abstand zwischen den Längsträgern 11 anzupassen. Die Leisten 22 sind zumindest im Bereich der Bodenteile 17 teilweise perforiert, um den Durchtritt des Strahlmittels und der beim Putzen anfallenden Partikel zu ermoglichen. Die an der Rückseite der Leisten 22 angebrachten Stege 23 sind im Bereich ihrer Enden mittels einer Keilverbindung 26, die in Fig. 2 rechts oben angedeutet ist, lösbar an den Tragringen 12 befestigt. Dabei sind zwischen den Flanschen 24 der Tragringe 12 und den Leisten 22 schalldämmende Materialstriefen, z. B. Gummistreifen 27 eingelegt. Diese verhindern auch, daß die während des Betriebs auftretenden Erschütterungen ungedämpft auf die Keilverbindungen 26 übertragen werden.

Die Keilverbindung 26 ist in Fig. 3 vergrößert wiedergegeben. Die Flansche 24 der Tragringe 12 sind seitlich mit Schlitzen 27' versehen, in welche die Enden der an den Leisten 22 angebrachten Stege 23 eingreifen. Die Stege 23 weisen im Bereich dieser Enden Löcher 28 auf, die - von der Innenseite der Trommel her gesehen - in der Montagelage jenseits der Flansche 24 der Tragringe 12 liegen. Auf der Rückseite der Flansche 24 wird ein Hammerkeil 29 in die Löcher 28 eingeschlagen, wobei sich die Anzugfläche 30 des Keils auf der dem Flansch 24 abgekehrten Seite befindet. Zur Sicherung des Hammerkeils 29 dient beim gezeigten Ausführungsbeispiel ein Anschlagplättchen 31, das ein Langloch 32 aufweist und mittels einer Schraube 33, die den Schaft des Keils 29 durchgreift, so festgelegt wird, daß sie mit ihrer Oberkante 34 der Unterkante der Leiste 23 anliegt.

Figur 4 zeigt einen Längsschnitt durch die Putztrommel 1 in der Strahlzone, d. h. im Bereich unterhalb der Schleuderräder 5 (Fig. 1). In diesem Bereich kann das Strahlmittel durch die Perforation der Leisten 22 mit einer noch beachtlichen Energie hindurchtreten. Um einen frühzeitigen Verschleiß der aus den Tragringen 12 und den Längsträgern 11 bestehenden Tragkonstruktion zu vermeiden, ist jedem Tragring auf den der Perforation zugekehrten Seiten ein umlaufender Verschleißschutz 35 zugeordnet, der so ausgebildet und angeordnet ist, daß er sich leicht austauschen läßt. Er besteht im einfachsten Fall aus einer Blechkonstruktion. Ebenso ist über jeden Längsträger 11 eine einen Verschleißschutz bietende Blechverkleidung 36 gestülpt, die sich insbesondere im Bereich zwischen den die Tragringe 12 abdeckenden Verschleißschutz 35 erstreckt. In dem in Fig. 5 im Schnitt gezeigten Austragsbereich der Putztrommel, in welchem in erster Linie noch vorhandenes Strahlmittel und Putzpartikel von den Gußstücken getrennt werden und nach außen durchfallen, brauchen die Tragringe 12 nicht mehr gesondert geschützt werden, da Strahlmittel und Putzpartikel nur durch Schwerkraft nach unten herausfallen. Es ist deswegen nur für die Längsträger eine Blechverkleidung 36 vorgesehen.

In Fig. 2 ist im Bereich des unteren Stoßes 37 eine Profilleiste 38 angedeutet. Wie aus Fig. 6 näher ersichtlich, überdeckt diese Profilleiste 38 den Stoß 37, der die für die exakte Montage der Leiste 22 erforderlichen Toleranzen gibt. Die Profilleiste 38 ist im Querschnitt dreieckförmig ausgebildet und liegt mit ihren Unterkanten den beiden unteren Leisten 22 lose auf. Sie ist mittels eines Schraubbolzens 39 gegen die Leisten 22 verspannt, wobei zwischen den Spannmuttern 40 und der Unterseite der Leisten 22 entsprechend geformte Konterstücke 41 eingesetzt sind.

## Patentansprüche

1. Putzmaschine für Gußstücke mit einer Putztrommel (1), die mit einem Zentriwinkel von ca. 120° um ihre Längsachse oszillierend angetrieben, von einer stirnseitigen Einfüllöffnung (9) zu einer gegenüberliegenden Austragsöffnung (10) geneigt angeordnet und mit einer sich in der Längsachse erstreckenden Strahlöffnung (16) versehen ist, und mit ein oder mehr oberhalb der Strahlöffnung (16) ortsfest angeordneten Schleuderrädern (5), dadurch gekennzeichnet, daß die Wandung der Trommel (1) polygonartigen Querschnitt besitzt und zwei einen Winkel (a) von ca. 120° zwischen sich einschließende Bodenteile (17) und sich daran zur Strahlöffnung (16) anschließende Wandteile (18) aufweist.

2. Putzmaschine nach Anspruch 1, dadurch gekennzeichnet, daß der von den Bodenteilen (17) eingeschlossene Winkel (a) zwischen 110° und 116° beträgt.

3. Putzmaschine nach Anspruch 1 oder 2, dadurch gekennzeichnet, daß die sich jeweils an die Bodenteile (17) anschließenden Wandteile (18) aus zwei Wandabschnitten (20, 21) bestehen, deren Winkellage zueinander und zu dem Bodenteil (17) so bemessen ist, daß die Wandung der Trommel (1) im Bereich des Randes der Strahlöffnung (16) schwach nach innen gezogen ist.

4. Putzmaschine nach einem der Ansprüche 1 bis 3, dadurch gekennzeichnet, daß im Bereich des Stoßes (37) der beiden Bodenteile (17) eine den Stoß innenseitig überdeckende Profilleiste (38) angeordnet ist.

5. Putzmaschine nach Anspruch 4, dadurch gekennzeichnet, daß die Profilleiste (38) mittels den Stoß (37) durchgreifender Schrauben (39) und den beiden Bodenteilen (17) außenseitig anliegenden Konterstücken (41) befestigt ist.

6. Putzmaschine nach einem der Ansprüche 1 bis 5, dadurch gekennzeichnet, daß die Boden-und Wandteile (17, 18) an einer Tragkonstruktion (11, 12) der Trommel (1) lösbar befestigt sind.

7. Putzmaschine nach Anspruch 6, dadurch gekennzeichnet, daß die Tragkonstruktion aus wenigstens zwei Tragringen (12) und diese verbindenden Längsträgern (11) besteht und daß die Boden- und Wandteile (17, 18) an den Tragringen (12) lösbar befestigt sind.

8. Putzmaschine nach Anspruch 6 oder 7, dadurch gekennzeichnet, daß die Boden- und Wandteile (17, 18) auf ihrer Außenseite Ansätze (23) aufweisen und mittels an diesen und den Tragringen (12) angreifender Keile (26) befestigt sind.

9. Putzmaschine nach einem der Ansprüche 6 bis 8, dadurch gekennzeichnet, daß die Boden-und Wandteile (17, 18) an ihrer Außenseite einen den Ansatz bildenden Steg (23) und die Tragringe (12) einen zu den Boden- bzw. Wandteilen parallelen Flansch (24) aufweisen, der seitlich angeordnete Schlitze (27) zur Aufnahme der axialen Enden der Stege (23) besitzt, und daß die Stege (23) im Bereich ihrer Enden je ein Loch (28) für den den Flansch (24) der Tragringe (12) hintergreifenden Keil (29) aufweisen.

10. Putzmaschine nach einem der Ansprüche 6 bis 9, dadurch gekennzeichnet, daß der Keil (29) mittels eines lösbar an ihm angebrachten Anschlags (31) gesichert ist.

11. Putzmaschine nach einem der Ansprüche 6 bis 10, dadurch gekennzeichnet, daß die Tragringe (12) als T-Profil ausgebildet sind, zwischen dessen Flanschen (24) einerseits und den Boden- bzw. Wandteilen (17, 18) andererseits schalldämmende Materialstreifen (27) angeordnet sind.

12. Putzmaschine nach einem der Ansprüche 6 bis 11, dadurch gekennzeichnet, daß die Boden-und Wandteile (17, 18) aus parallel liegenden Leisten (22) bestehen und jede Leiste auf ihrer Außenseite den Steg (23) aufweist.

13. Putzmaschine nach Anspruch 12, dadurch gekennzeichnet, daß alle Leisten (22) gleiche Abmessung aufweisen.

14. Putzmaschine nach Anspruch 12 oder 13, dadurch gekennzeichnet, daß zumindest ein Teil der die Bodenteile (17) bildenden Leisten (22) perforiert ist.

15. Putzmaschine nach einem der Ansprüche 1 bis 12, dadurch gekennzeichnet, daß den Tragringen (12) und den Längsträgern (11) auf den der Außenseite der Trommelwandung zugekehrten Seiten ein Verschleißschutz (35, 36) zugeordnet ist.

## Claims

1. Sand-blasting machine for castings with a tumbler (1), driven in oscillating manner about its longitudinal axis with a central angle of approximately 120°, arranged in sloping manner from a frontal filling hole (9) to a facing discharge hole (10) and provided with a blasting opening (16) extending in the longitudinal axis and with one or more bladed wheels (5) arranged above the blasting opening (16), characterized in that the wall of tumbler (1) has a polygon-like cross-section and two base parts (17) forming an angle (a) of approximately 120° between them and wall parts (18) following on to the same towards blasting opening (16).

2. Sand-blasting machine according to claim 1, characterized in that the angle (α) formed by base parts (17) is between 110 and 116°.

. 3. Sand-Blasting machine according to claims 1 or 2, characterized in that the wall parts (18) following on to base parts (17) in each case comprise two wall portions (20, 21), whose angular position to one another and to the base parts (17) is dimensioned in such a way that the wall of tumbler (1) is drawn slightly inwards in the vicinity of the edge of blasting opening (16).

4. Sand-blasting machine according to one of the claims 1 to 3, characterized in that in the vicinity of the junction (37) of the two base parts (17) is provided a profile strip (38) covering the inside of the junction.

5. Sand-blasting machine according to claim 4, characterized in that the profile strip (38) is fixed by means of screws (39) passing through junction (37) and counter members (41) externally engaging on the two base parts (17).

6. Sand-blasting machine according to one of the claims 1 to 5, characterized in that the base and wall parts (17, 18) are detachably fixed to a support structure (11, 12) of tumbler (1).

7. Sand-blasting machine according to claims 6, characterized in that the support structure comprises at least two support rings (12) and longitudinal supports (11) connecting the same and that the base and wall parts (17, 18) are detachably fixed to the support rings (12).

8. Sand-blasting machine according to claims 6 or 7, characterized in that on their outside, the base and wall parts (17, 18) have shoulders (23) and are fixed by means of wedges (26) engaging on the latter and on support rings (12).

9. Sand-blasting machine according to one of the claims 6 to 8, characterized in that on their outside, the base and wall parts (17, 18) have a web (23) forming the shoulder and the support rings (12) have a flange (24) parallel to the base and/or wall parts, said flange having lateral slots (27') for receiving the axial ends of webs (23) and that in the vicinity of their ends, each of the webs (23) has a hole (28) for the wedge (29) engaging behind the flange (24) of the support rings (12).

10. Sand-blasting machine according to one of the claims 6 to 9, characterized in that the wedge (29) is secured by means of a stop member detachably fitted thereto.

11. Sand-blasting machine according to one of the claims 6 to 10, characterized in that the support rings (12) are constructed as a T-profile, between whose flanges (24) on the one hand and the base and/or wall parts (17, 18) on the other are arranged sound-insulating material strips (27).

12. Sand-blasting machine according to one of the claims 6 to 11, characterized in that the base and wall parts (17, 18) are formed from parallel strips (22) and each strip has web (23) on its outside.

13. Sand-blasting machine according to claim 12 characterized in that all the strips (22) have the same dimensions.

14. Sand-blasting machine according to claims 12 or 13, characterized in that at least part of the strips (22) forming the base part (17) is perforated.

15. Sand-blasting machine according to one of the claims 1 to 12, characterized in that a protection (35) against wear and tear is associated with the support rings (12) and the longitudinal supports (11) on the sides facing the outside of the tumbler wall.

## Revendications

1. Machine d'ébarbage pour pièces de fonderie, comportant un tambour d'ébarbage (1), qui est disposé en étant incliné depuis une ouverture de remplissage (9) côté frontal vers une ouverture de décharge (10) du côté opposé, est entraîné oscillant autour de son axe longitudinal selon un angle au centre d'environ 120° et est muni d'une ouverture de grenaillage (16) s'étendant dans t'axe longitudinal, et qui comporte une ou plusieurs turbines de grenaillage (5) disposées fixes au-dessus de l'ouverture de grenaillage (16), caractérisée en ce que la paroi du tambour (1) a une section transversale polygonale et comporte deux parties de fond (17) formant entre elles un angle (a) d'environ 120° et des parties de paroi (18) s'y raccordant en direction de l'ouverture de grenaillage (16).

2. Machine d'ébarbage selon la revendication 1, caractérisée en ce que l'angle (a) que forment entre elles les parties de fond (17) est compris entre 110° et 116°.

3. Machine d'ébarbage selon la revendication 1 ou la revendication 2, caractérisée en ce que des parties de paroi (18) se raccordant respectivement aux parties de fond (17) sont constituées de deux portions de paroi (20, 21) dont la position angulaire l'une par rapport à l'autre et par rapport à la partie de fond (17) est telle que la paroi du tambour (1) rentre légèrement vers l'intérieur dans la zone du bord de l'ouverture de grenaillage (16).

4. Machine d'ébarbage selon l'une quelconque des revendications 1 à 3, caractérisée en ce que dans la zone de jonction (37) des deux parties de fond (17) est disposé un bandeau profilé (38) recouvrant la jonction du côté intérieur.

5. Machine d'ébarbage selon la revendication 4, caractérisée en ce que le bandeau profilé (38) est fixé au moyen de vis (39) traversant la jonction (37) rxt d'éléments de blocage (41) appuyant du côté extérieur sur les deux parties de fond (17).

6. Machine d'ébarbage selon l'une quelconque des revendications 1 à 5, caractérisée en ce que les paries de fond et de paroi (17, 18) sont fixées de faç, 'n amovible sur une structure support (11, 12) du tambour (1).

7. Machine d'ébarbage selon la revendication 6, caractérisée en ce que la structure support est constituée d'au moins deux viroles porteuses (12) et de longerons (11) les reliant ensemble et que les parties de fond et de paroi (17, 18) sont fixées de façon amovible sur ces viroles porteuses (12).

8. Machine d'ébarbage selon la revendication 6 ou la revendication 7, caractérisée en ce que les parties de fond et de paroi (17, 18) comportent sur leur côté extérieur des prolongements (23) et qu'elles sont fixées au moyen de clavettes (26) agissant sur ceux-ci et sur les viroles porteuses (12).

9. Machine d'ébarbage selon l'une quelconque des revendications 6 à 8, caractérisée en ce que les parties de fond et de paroi (17, 18) comportent sur leur côté extérieur une nervure (23) constituant le prolongement et les viroles porteuses (12) comportent une bride (24) parallèle aux parties de fond et de paroi (17, 18), qui présente des fentes (27) disposées latéralement pour recevoir les extrémités axiales des nervures (23), et en ce que les nervures (23) comportent dans la zone de leurs extrémités respectivement un trou (28) pour la clavette (29) passant derrière la bride (24) des viroles porteuses (12).

10. Machine d'ébarbage selon l'une quelconque des revendications 6 à 9, caractérisée en ce que la clavette (29) est bloquée au moyen d'une butée (31) fixée de façon amovible sur elle.

11. Machine d'ébarbage selon l'une quelconque des revendications 6 à 10, caractérisée en ce que les viroles porteuses (12) sont réalisées sous forme de profilé en T, entre les ailes (24) duquel d'une part, et les parties de fond et de paroi (17, 18) d'autre part sont disposées des bandes de matériau (27) d'insonorisation.

12. Machine d'ébarbage selon l'une quelconque des revendications 6 à 11, caractérisée en ce que les parties de fond et de paroi (17, 18) sont constituées par des bandes (22) disposées parallèlement et que chaque bande comporte sur son côté extérieur la nervure (23).

13. Machine d'ébarbage selon la revendication 12, caractérisée en ce que toutes les bandes (22) ont la même dimension.

14. Machine d'ébarbage selon la revendication 12 ou la revendication 13, caractérisée en ce qu'au moins une partie des bandes (22) constituant les parties de fond (17) est perforée.

15. Machine d'ébarbage selon l'une quelconque des revendications 1 à 12, caractérisée en ce qu'aux viroles porteuses (12) et aux longerons (11) est associée une protection contre l'usure (35, 36) sur les côtés tournés vers le côté extérieur de la paroi du tambour.
